# FASCICULE DE BREVET EUROPEEN

(11) **EP 2 613 911 B1**
(45) Date de publication et mention de la délivrance du brevet: **04.06.2014**
(21) Numéro de dépôt: 11773049.9
(22) Date de dépôt: 08.09.2011
(51) Int. Cl.: B24B 41/00, B24B 7/06, B65H 15/02, B24B 27/00

(54) **DISPOSITIF COMPACT POUR LE TRANSPORT A DOUBLE SENS ET LE RETOURNEMENT DE PIECES INDUSTRIELLES**
KOMPAKTES GERÄT ZUM HIN- UND RÜCK TRANSPORTIEREN UND ZUM UMDREHEN VON INDUSTRIELLEN WERKSTÜCKEN
COMPACT DEVICE FOR RETURN TRANSPORTATION AND TURNING OVER OF INDUSTRIAL WORKPIECES

(30) Priorité: 09.09.2010 FR 1003605
(43) Date de publication de la demande: 17.07.2013
(73) Titulaire: Spaleck Industries, 25110 Autechaux (FR)
(72) Inventeur: PERROT, Yvan Marie Eric, F-39600 Port Lesney (FR)
(74) Mandataire: Pichat, Thierry
(86) Numéro de dépôt international: PCT/FR2011/052053
(87) Numéro de publication internationale: WO 2012/032265

(56) Documents cités:
- GB-A- 2 096 975
- US-A- 4 143 776
- US-A1- 2009 085 251

## Description

La présente invention concerne un dispositif intégré de transport aller et retour après retournement de pièces industrielles dans une machine de traitement de surface, en remplacement d'un dispositif permettant soit l'aller, soit le retour, selon le préambule de la revendication 1.

Un exemple est connu par le document US 2009/0085251 A.

Il est connu que les machines de traitement de surface par brossage, émerisage ou grenaillage disposent d'un tapis de transport permettant de présenter les pièces sous le moyen de traitement et de les faire transiter de l'autre côté de la machine.

Les dispositifs existants demandent en général de poser la pièce à traiter sur un tapis de transport couvrant la totalité de la largeur de traitement, puis, après traitement, le retournement de la pièce et l'inversion de sens de rotation pour le traitement de la deuxième face.

D'autres moyens connus sont constitués de tapis courbes et droits, extérieurs à la machine permettant de ramener les pièces vers l'opérateur qui les retourne manuellement pour traitement de la deuxième face.

Ces dispositifs sont en général encombrants et limitent la capacité de production des machines.

La présente invention a pour but de remédier à ces inconvénients et concerne un dispositif de transport, de retournement et de traitement de surface de pièces entrainées par des tapis de transport, associés à des moteurs d'entrainement assurant l'entrainement, dans des sens opposés, de chaque tapis, pour assurer le transport aller puis le transport retour des pièces, après retournement de celles-ci, caractérisé en ce que chacun des moteurs d'entrainement des tapis transporteurs est associé à un axe, monté sur des paliers et sur lequel sont disposés un tambour d'entrainement du tapis transporteur, pour un sens aller, et un tambour fou monté sur roulements pour le tapis transporteur, pour un sens retour, de manière que lesdits tapis de transport soient placés côté à côte dans un même châssis.

Le dispositif intégré de transport aller et retour suivant l'invention est donc constitué d'un seul tapis roulant, divisé en deux moitiés égales dans le sens longitudinal, et chacun des tambours d'entraînement est constitué d'une moitié entraînante et d'une moitié folle permettant ainsi le fonctionnement des bandes transporteuses en sens opposés.

Ce dispositif est complété par un ensemble de quatre tapis roulants juxtaposés et superposés, permettant la reprise et le retournement des pièces par pivotement sur un axe longitudinal, avant réintroduction dans la machine en sens retour.

Il sera noté en variante que la mise en service des tapis dans le même sens de rotation plutôt qu'en opposition permet de conserver la possibilité de passage de pièces couvrant la totalité de la surface de traitement.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels :
La figure 1 est une vue en situation dans la machine de traitement du tapis de transport à double sens et des tapis de retournement.
La figure 2 est une vue schématique en coupe du tapis de transport à double sens et des tapis de retournement selon figure 1.
La figure 3 est une vue de détail des tambours d'entraînement des bandes transporteuses comportant une partie entraînante et une partie folle selon la figure 2.
La figure 4 est une vue en situation du mécanisme de retournement selon figure 1.

Comme le montrent les figures, dans le dispositif de transport, de retournement et de traitement de surface, les pièces 5 sont entrainées par des tapis de transport 2 et 3, associés à des moteurs d'entrainement 13 assurant l'entrainement, dans des sens opposés, de chaque tapis 2 et 3, pour assurer le transport aller puis le transport retour des pièces, après retournement de celles-ci.

Selon l'invention, chacun des moteurs d'entrainement 13 des tapis transporteurs 2 ou 3 est associé à un axe 11, monté sur des paliers 12 et sur lequel sont disposés un tambour d'entrainement 9 du tapis transporteur 2, pour un sens aller, et un tambour fou 8 monté sur roulements 15 pour le tapis transporteur 3, pour un sens retour, de manière que lesdits tapis de transport 2 et 3 soient placés côté à côte dans un même châssis.

Les tapis de transport 2 ou 3 fonctionnent à la demande, en sens opposés ou dans le même sens.

Le dispositif est associé à une machine de traitement 1, dont la totalité de sa surface couvre le passage des pièces 5 à traiter.

Avantageusement, le transport aller, l'opération de retournement et le transport retour s'intègrent sous un seul moyen de traitement de surface.

Selon une autre caractéristique de l'invention, le dispositif comprend un retourneur 4 composé de bandes transporteuses 16, de tambours 17 libres ou entrainés, montés dans un châssis 18, lui-même mis en rotation séquentielle de 180° par un moteur 10, de manière à ce que la pièce 5 soit simultanément retournée et transférée du tapis 2 au tapis 3 par le retourneur 4, pour traitement de la deuxième face de la pièce.

Comme le montrent les figures 1, 2 et 4, le retourneur 4 est constitué par quatre bandes transporteuses 16 juxtaposées et superposées, pour permettre la reprise et le retournement des pièces 5 par pivotement du châssis 18 sur un axe longitudinal, avant réintroduction dans la machine en sens retour.

Le cycle de travail avec ce matériel sera donc le suivant :
- Chargement de la pièce à traiter 5 sur le tapis "aller" 2 par un opérateur ou un robot de manutention ;
- Avance du tapis "aller" 2 et traitement de finition de la pièce 5 qui est ensuite introduite dans le dispositif de retournement 4 ;
- Retournement de la pièce par la rotation du dispositif de retournement 4 ;
- Introduction de la pièce sur le tapis "retour" 3 et traitement de finition de la deuxième face sur la pièce 5.

## Revendications

1. Dispositif de transport, de retournement et de traitement de surface de pièces (5) entrainées par des tapis de transport (2 et 3), associés à des moteurs d'entrainement (13) assurant l'entrainement, dans des sens opposés, de chaque tapis (2 et 3), pour assurer le transport aller puis le transport retour des pièces, après retournement de celles-ci, **caractérisé en ce que** chacun des moteurs d'entrainement (13) des tapis transporteurs (2 ou 3) est associé à un axe (11), monté sur des paliers (12) et sur lequel sont disposés un tambour d'entrainement (9) du tapis transporteur (2), pour un sens aller, et un tambour fou (8) monté sur roulements (15) pour le tapis transporteur (3), pour un sens retour, de manière que lesdits tapis de transport (2 et 3) soient placés côté à côte dans un même châssis.

2. Dispositif selon la revendication 1, **caractérisé en ce que** les tapis de transport (2 ou 3) fonctionnent à la demande, en sens opposés ou dans le même sens.

3. Dispositif selon l'une des revendications 1 ou 2, **caractérisé en ce qu'**il est associé à une machine de traitement (1), dont la totalité de sa surface couvre le passage des pièces (5) à traiter.

4. Dispositif selon l'unes des revendications 1 à 3, **caractérisé en ce que** le transport aller, l'opération de retournement et le transport retour s'intègrent sous un seul moyen de traitement de surface.

5. Dispositif selon l'une des revendications 1 à 4, **caractérisé en ce qu'**il comprend un retourneur (4) composé de bandes transporteuses (16), de tambours (17) libres ou entrainés, montés dans un châssis (18), lui-même mis en rotation séquentielle de 180° par un moteur (10), de manière à ce que la pièce (5) soit simultanément retournée et transférée du tapis (2) au tapis (3) par le retourneur (4), pour traitement de la deuxième face de la pièce.

6. Dispositif selon la revendication 5, **caractérisé en ce que** le retourneur (4) est constitué par quatre bandes transporteuses (16) juxtaposées et superposées, pour permettre la reprise et le retournement des pièces (5) par pivotement du châssis (18) sur un axe longitudinal, avant réintroduction dans la machine en sens retour.

## Patentansprüche

1. Vorrichtung zum Transport, zum Umdrehen und zur Oberflächenbehandlung von Werkstücken (5), die von Förderbändern (2 und 3) vorangetrieben werden, die Antriebsmotoren (13) zugeordnet sind, die den Antrieb in entgegengesetzte Richtungen jedes Bands (2 und 3) sicherstellen, um den Hintransport und danach den Rücktransport der Werkstücke, nach dem Umdrehen derselben, sicherzustellen, **dadurch gekennzeichnet, dass** jeder der Antriebsmotoren (13) der Förderbänder (2 oder 3) einer Achse (11) zugeordnet ist, die auf Lagern (12) montiert ist und auf der eine Antriebstrommel (9) des Förderbands (2) für eine Hinrichtung und eine auf Rollen (15) für das Förderband (3) montierte lose Trommel (8) für eine Rückrichtung derart angeordnet sind, dass die Förderbänder (2 und 3) in einem selben Gestell Seite an Seite platziert sind.

2. Vorrichtung nach Anspruch 1, **dadurch gekennzeichnet, dass** die Förderbänder (2 oder 3) auf Anforderung in entgegengesetzte Richtung oder in dieselbe Richtung funktionieren.

3. Vorrichtung nach einem der Ansprüche 1 oder 2, **dadurch gekennzeichnet, dass** sie einer Behandlungsmaschine (1) zugeordnet ist, deren gesamte Fläche den Durchgang der zu bearbeitenden Werkstücke (5) bedeckt.

4. Vorrichtung nach einem der Ansprüche 1 bis 3, **dadurch gekennzeichnet, dass** der Hintransport, der Vorgang des Umdrehens und der Rücktransport unter einem einzigen Oberflächenbehandlungsmittel integriert sind.

5. Vorrichtung nach einem der Ansprüche 1 bis 4, **dadurch gekennzeichnet, dass** sie einen Umdreher (4) umfasst, der aus Transportbändern (16), freien oder angetriebenen Trommeln (17), die in einem Gestell (18) montiert sind, besteht, das selbst von einem Motor (10) in sequentielle Rotation um 180° derart in Rotation versetzt wird, dass das Werkstück (5) vom Umdreher (4) gleichzeitig umgedreht und zur Bearbeitung der zweiten Seite des Werkstücks vom Band (2) auf das Band (3) befördert wird.

6. Vorrichtung nach Anspruch 5, **dadurch gekennzeichnet, dass** der Umdreher (4) von vier neben- und übereinanderliegenden Transportbändern (16) gebildet wird, um das Übernehmen und das Umdrehen der Werkstücke (5) durch Drehen des Gestells (18) um eine Längsachse vor Wiedereinführung in die Maschine in die Rückrichtung zu erlauben.

## Claims

1. A device for transporting, turning over and heat treating parts (5) driven by conveyor belts (2 and 3), associated with drive motors (13) ensuring the driving, in opposite directions, of each belt (2 and 3), for ensuring the outward bound transport and then the return transport of the parts, after having overturned them, **characterized in that** each of the drive motors (13) of the conveyor belts (2 or 3) is associated with an axis (11) mounted on one of the bearing carriers (12) and on which are positioned a drum (9) for driving the conveyor belt (2) for an outward bound direction, and an idle drum (8) mounted on bearings (15) for the conveyor belt (3) for a return direction, so that said conveyor belts (2 and 3) are placed side by side in a same chassis.

2. The device according to claim 1, **characterized in that** the conveyor belts (2 or 3) operate on demand in opposite directions or in the same direction.

3. The device according to one of claims 1 or 2, **characterized in that** it is associated with a treatment machine (1), for which the totality of its surface covers the passage of the parts (5) to be treated.

4. The device according to one of claims 1 to 3, **characterized in that** the outward bound transport, the turning-over operation and the return transport are integrated under a single surface treatment means.

5. The device according to one of claims 1 to 4, **characterized in that** it comprises a turning-over device (4) consisting of conveyor strips (16), of free or driven drums (17), mounted in a chassis (18), itself set into 180° sequential rotation by a motor (10), so that the part (5) is simultaneously turned over and transferred from the belt (2) to the belt (3) by the turning-over device (4), for treating the second face of the part.

6. The device according to claim 5, **characterized in that** the turning-over device (4) consists of four juxtaposed and superposed conveyor strips (16) for allowing the parts (5) to be taken again and turned over, by pivoting the chassis (18) on a longitudinal axis, before reintroducing them into the machine in the return direction.
